# EUROPÄISCHE PATENTSCHRIFT

(11) **EP 1 254 066 B1**
(45) Veröffentlichungstag und Bekanntmachung des Hinweises auf die Patenterteilung: **11.08.2004**
(21) Anmeldenummer: 01905759.5
(22) Anmeldetag: 09.02.2001
(51) Int. Cl.: B65H 51/22

(54) **VERFAHREN ZUR TWISTFREIEN LIEFERUNG EINES FADENS UND FADENLIEFERGERÄT**
METHOD FOR FEEDING A THREAD IN A TWIST-FREE MANNER AND THREAD FEEDING DEVICE
PROCEDE DE LIVRAISON D'UN FIL SANS TORSION ET DISPOSITIF LIVREUR DE FIL

(30) Priorität: 11.02.2000 DE 10006142
(43) Veröffentlichungstag der Anmeldung: 06.11.2002
(73) Patentinhaber: IROPA AG, 6341 Baar (CH)
(72) Erfinder: PERSSON, Sture, S-52 332 Ulricehamn (SE)
(74) Vertreter: Grünecker, Kinkeldey, Stockmair & Schwanhäusser Anwaltssozietät
(86) Internationale Anmeldenummer: PCT/EP2001/001455
(87) Internationale Veröffentlichungsnummer: WO 2001/058794

(56) Entgegenhaltungen:
- EP-A- 0 396 902
- WO-A-00/74508

## Beschreibung

Die Erfindung betrifft ein Verfahren gemäß Oberbegriff des Anspruchs 1 und ein Fadenliefergerät gemäß dem Oberbegriff des Anspruchs 3.

Bei einem aus EP 0 396 902 A (US 5 069 395 A) bekannten Verfahren wird der Faden von einer Vorratsspule dem Fadenliefergerät twistfrei zugeführt, indem die Vorratsspule entsprechend der Fadengeschwindigkeit im Fadenliefergerät drehangetrieben wird. Im Fadenliefergerät durchläuft der Faden die hohle Zentralwelle und das davon nach außen stehende Wickelelement, ehe er in nebeneinanderliegenden Windungen auf der Speichertrommel abgelegt wird. Von der Textilmaschine wird der Faden aus dem Fadenwickel überkopf der Speichertrommel mit umlaufendem Fadenabzugspunkt zunächst nach innen und dann weiter axial abgezogen. Funktionsbedingt entsteht bei jeder Umdrehung der Zentralwelle ein Twist im Faden, d.h. eine Verdrehung um 360° in Drehrichtung der Zentralwelle. Beim Abzug einer kompletten Windung von der Speichertrommel wird funktionsbedingt ebenfalls ein Twist, d.h. eine Verdrehung um 360°, jedoch in entgegengesetzter Drehrichtung erzeugt. Somit müsste jeder beim Aufwickeln erzeugte Twist beim Abziehen wieder beseitigt werden und der Faden twistfrei in die Textilmaschine einlaufen. Der Übergang von der Zentralwelle in das Wickelelement stellt jedoch ein mechanisches Hindernis im Fadenlaufweg dar. Da der Faden auf der Speichertrommel abgestützt ist und das Wickelelement relativ zum Speichetrommelumfang rotiert, erzeugt das Wickelelement eine Zugspannung im Faden. Unter anderem unter dem Einfluss der Zugspannung im Band zeigt sich in der Praxis an dem Hindernis ein Phänomen, das das Gleichgewicht zwischen den erzeugten Twists und den beim Abwickeln aufgelösten Twists stört. Es wird nämlich nicht jeder erzeugte Twist sogleich weitergefördert, sondern es kommt am Übergang fallweise zu einem Stau eines oder mehrerer Twists, die sich ggfs. sogar entgegengesetzt zur Fadenlaufrichtung zurückformen, und das Hindernis verzögert und/oder jeweils zu mehreren passieren. Dies führt dazu, dass bei Fehlen eines Twists in einer Windung auf der Speichertrommel beim Abziehen ein Twist in der Gegenrichtung erzeugt und in die Textilmaschine eingetragen wird, oder dass bei mehreren in einer Windung auf der Speichertrommel vorhandenen Twists beim Abziehen nur ein Twist aufgelöst und die verbleibenden in die Textilmaschine eingetragen werden. Trotz des hohen Aufwandes zum twistfreien Zuführen des Fadens vom Vorrat in das Fadenliefergerät sind dann twistbedingte Gewebefehler und Funktionsstörungen nicht zu vermeiden.

Der Erfindung liegt die Aufgabe zugrunde, ein Verfahren der eingangs genannten Art sowie ein zum Durchführen des Verfahrens geeignetes Fadenliefergerät anzugeben, mit dem Gewebefehler und Funktionsstörungen durch Twists vermieden werden.

Die gestellte Aufgabe wird mit den Merkmalen des Anspruchs 1 und den Merkmalen des nebengeordneten Anspruchs 3 gelöst.

Indem verfahrensgemäß während des Betriebs des Fadenliefergeräts jeder erzeugte Twist regelmäßig und in Übereinstimmung mit der Rotation der Zentralwelle geformt und sogleich in die erste Windung auf der Speichertrommel gefördert wird und eine Rückübertragung eines oder mehrerer Twists entgegen der Fadenlaufrichtung vom Entstehungsort beim Übergang von der Zentralwelle in das Wickelelement verhindert wird, wird das gewünschte Gleichgewicht zwischen den erzeugten und den aufgelösten Twists aufrechterhalten. Es wird dank der Verdrehabstützung des laufenden Fadens in der rotierenden Zentralwelle in jeder Windung auf der Speichertrommel zuverlässig ein Twist gebildet, der beim Abziehen dieser Windung wieder aufgelöst wird. Im Resultat läuft der Faden vollständig twistfrei in die Textilmaschine ein, vorausgesetzt, dass der Faden dem Fadenliefergerät bereits twistfrei zugeführt worden ist.

In dem Fadenliefergerät wird der einlaufende Faden zumindest beim Übergang von der Zentralwelle in das Wickelelement unter Nutzen des Bandquerschnitts stationär gegen Verdrehen abgestützt und geführt, so dass der Faden erst nach dem Austritt aus dem Bandführungsspalt verdreht werden kann. Der Spalt hat formbedingt und aufgrund seiner Position beim Übergang eine Rückschlagventil-Funktion und verhindert, dass sich ein im Entstehen begriffener Twist entgegen der Fadenlaufrichtung zurückpflanzt oder dass sich mehrere Twists stauen können. Hingegen bewirkt der stationäre Fadenführungsspalt, dass jeder Twist bei der Drehung der Zentralwelle sogleich durch das Wickelelement bis in die Windung auf der Speichertrommel gefördert wird. Im Fadenwickel auf der Speichertrommel enthält jede Windung nur einen Twist. Beim Abziehen einer Windung überkopf der Speichertrommel wird dieser Twist aufgelöst. Dabei ist es wichtig, dass der Faden nicht nur bei laufendem Fadenliefergerät im Bandführungsspalt gegen Verdrehen abgestützt ist, sondern auch im Stillstand des Fadenliefergeräts, weil dann ein Twist die Tendenz haben könnte, sich in der Richtung des geringeren Widerstands, d.h. entgegen der Fadenlaufrichtung in die Zentralwelle auszudehnen und sich beim nächsten Anlauf am Übergang zu stauen.

Weiterhin ist verfahrensgemäß günstig den Faden bei jeder Umdrehung der Zentralwelle formschlüssig zu unterstützen, um die Formung und den Transport jedes Twists zu kontrollieren. Dadurch wird vermieden, dass ein Twist am Hindernis des Übergangs verharrt, während der Faden läuft.

Im Fadenliefergerät ist der Bandführungsspalt als in die Zentralwelle eindringende Schlitzdüse ausgebildet, deren Spaltbreite die Breite und deren Spaltweite ebenfalls die Stärke des bandartigen Fadens übersteigt, vorzugsweise jeweils nur geringfügig, um eine zuverlässige Verdrehsicherung des Fadens zu gewährleisten.

Baulich einfach wird der Bandführungsspalt am freien Ende eines von der Zulaufseite her in die Zentralwelle eindringenden Trägereinsatzes angeordnet oder sogar von dessen freiem Ende gebildet. Der Trägereinsatz ist außerhalb der Zentralwelle an einer Gehäusewand des Fadenliefergeräts stationär abgestützt, derart, dass aus der Führung des Fadens und dem Umlenken in das Wickelelement resultierende Kräfte über den Trägereinsatz nach außen übertragen und an der Gehäusewand aufgenommen werden. Der Trägereinsatz sollte die rotierende Zentralwelle nicht kontaktieren.

Ein Rohr als Trägereinsatz ist ausreichend steif und stellt sicher, dass sich der Faden in seinem Laufweg bis zum Bandführungsspalt nicht verhängen oder verwickeln kann.
Ein flachgequetschtes Rohrende kann den Bandführungsspalt bilden.

Alternativ ist die den Bandführungsspalt ausbildende Schlitzdüse am Trägereinsatz austauschbar angebracht. Je nach Art des Fadens, d.h. dessen Bandbreite und Bandstärke und dessen Struktur (glatt, rau, oder fasrig), wird eine passende Schlitzdüse verwendet.

Alternativ kann die Schlitzdüse zusammen mit dem Trägereinsatz ausgetauscht werden, falls von einer Fadenqualität auf eine deutlich differierende Fadenqualität umgestellt werden muss.

Besonders zweckmäßig ist die axiale Eindringtiefe des Bandführungsspaltes in die Zentralwelle verstellbar, um den Bandführungsspalt in optimaler Axialposition relativ zum Übergang in das Wickelelement positionieren zu können.

Um den Bewegungswiderstand des Fadens im Bandführungsspalt zu minimieren, und auch um auftretendem Verschleiß vorzubauen, sollte der Bandführungsspalt aus gleitfreudigem und verschleißfestem Material bestehen.

Zweckmäßigerweise besitzt der Bandführungsspalt einen Führungsabschnitt mit zumindest in etwa gleichbleibendem Querschnitt. Günstig ist es, den Bandführungsspalt mit einer etwas aufgeweiteten Auslassmündung auszubilden.

Um sicherzustellen, dass bei jeder Umdrehung der Zentralwelle ein Twist geformt wird, ist im Übergang wenigstens eine auf den Faden formschlüssig einwirkende, mit der Zentralwelle umlaufende Twistvertiefung vorgesehen. Die Twistvertiefung mildert nicht nur die Umlenkung des Fadens, sondern assistiert bei der Umdrehung der Zentralwelle auf formschlüssige Weise, um den Twist zu formen.

Günstig ist es, die Twistvertiefung in der Kniekehle zwischen dem hohlen Innenkanal der Zentralwelle und einem Rohrkanal des Wickelelementes anzuordnen. Der vom stationären Bandführungsspalt austretende, in den Rohrkanal des Wickelelements umgelenkte Faden wird von der Vertiefung ergriffen und in Umlaufrichtung mitgenommen.

Um eine definierte Fadenkontrolle sicherzustellen, kann im Übergang eine geschlossene Innenöse oder einen Innenteilöse vorgesehen sein, in der die Twistvertiefung geformt ist. Die Innenteilöse kann sich nur in etwa über die Weite der Twistvertiefung zu erstrecken.

Herstellungstechnisch einfach ist ein V-förmiger Einschnitt als Twistvertiefung, wobei der Einschnittsgrund den Knickwinkel zwischen der Zentralwelle und dem Wickelelement in etwa halbiert. Dies gewährleistet eine sanfte Umlenkung des Fadens und eine Abschwächung des Hindernisses am Übergang.

Montagetechnisch günstig ist der Trägereinsatz an der Gehäusewand mit Hilfe eines Befestigungsteils montiert. Der Befestigungsteil kann die Form einer Kappe haben, um eine stabile Abstützung zu gewährleisten. Diese Kappe kann einen Aufnahmeraum für einen Sensor defineiren, der in diesem Bereich des Fadenliefergeräts für andere Aufgaben gebraucht wird.

Anhand der Zeichnung wird eine Ausführungsform des Erfindungsgegenstandes erläutert. Es zeigen:
- Fig. 1: einen Längsschnitt durch ein Fadenliefergerät, und
- Fig. 2: einen vergrößerten, in Fig. 1 durch einen Kreis hervorgehobenen Ausschnitt des Fadenliefergeräts.

Ein Fadenliefergerät F in Fig 1 enthält in einem Gehäuse 1 einen Antriebsmotor M für eine Zentralwelle S, die in ihrem zu einer Gehäusewand 2 führenden Abschnitt 4 hohl ist. Die Zentralwelle S lagert auf nicht näher hervorgehobene, konventionelle Weise eine koaxiale Speichertrommel D. Die Speichertrommel D ist auf der Zentralwelle S drehbar und wird durch Magneten 3 gegen Mitdrehen gehalten (stationäre Speichertrommel). Von der Zentralwelle S erstreckt sich ein Wickelelement W schräg nach außen, das einen innenliegenden Rohrkanal 6' und ein diesen verlängerndes Wickelrohr 6 aufweist und in eine Wickelscheibe 5 eingegliedert ist, die zwischen dem Gehäuse 1 und der Speichertrommel D rotiert. In einem Auslass 12 des Wickelelementes W ist eine Fadenöse C angebracht. Zwischen dem Wickelelement W und dem Hohlraum 8 der Zentralwelle S gibt es einen Übergang 7.

Der Hohlraum 4 der Zentralwelle S und das Wickelelement W definieren einen Fadenlaufweg für einen Faden Y, der in Fig. 1 von links kommend am Übergang 7 außen umgelenkt wird, durch das Wickelelement W läuft, an der Fadenöse C umgelenkt und auf dem Außenumfang der Speichertrommel D in aufeinanderfolgenden und nebeneinanderliegenden Windungen in einem einen Zwischenvorrat bildenden Fadenwickel H aufgewickelt wird. Aus dem Fadenwickel H wird der Faden Y überkopf der Speichertrommel D, d.h. mit umlaufendem Fadenabzugspunkt über deren umlaufenden Abzugsrand 11 durch eine Fadenbremse B hindurch abgezogen, zu einer zur Speichertrommel D koaxialen Abzugsöse E2 geführt und durch diese weiter zu einer nicht dargestellten Textilmaschine, beispielsweise einer Webmaschine, geliefert. Der Faden Y kommt ursprünglich von einem nicht dargestellten Fadenvorrat, beispielsweise einer Fadenspule.

Durch die Drehbewegung der Zentralwelle S mit dem Wickelelement W wird der Faden Y mit einer der Drehgeschwindigkeit entsprechenden Fadengeschwindigkeit in das Fadenliefergerät F eingezogen. Der Fadenwickel H wird mit einer durch nicht im Detail gezeigte Sensoren eingestellten Größe auf der Speichertrommel D gehalten. Die Textilmaschine konsumiert den Faden Y nach Bedarf, im Falle einer Webmaschine intermittierend, wobei der Motor M schneller oder langsamer angetrieben wird, um den Fadenwickel H mit der vorbestimmten Größe aufrechtzuerhalten. Findet kein Verbrauch statt, wird der Motor M stillgesetzt.

Bei rotierender Zentralwelle S wird bei der Umlenkung des Fadens Y am Übergang 7 bei jeder Umdrehung ein 360°-Twist geformt, der mit dem laufenden Faden in die erste Windung im Fadenwickel H transportiert wird. Ein 360°-Twist T ist in der gerade beim Abzug gezeigten, letzten Windung des Fadenwickels H angedeutet. Beim Überkopfabzug des Fadens Y läuft der Fadenabzugspunkt am Abzugsrand 11 in der Drehrichtung der Zentralwelle S um, und wird im Faden mit jeder vollen, abgezogenen Windung der 360°-Twist wieder aufgelöst

Die bis hierher beschriebene Ausbildung und Funktion des Fadenliefergeräts F ist konventionell. Das erfindungsgemäß gezeigte Fadenliefergerät ist zum Verarbeiten von Fäden Y mit bandartigem Charakter bestimmt. Solche Fäden können beispielsweise Polypropylen-Monofilamente, sogenannte Lurex-Fäden, Bänder oder Folienbänder sein, deren gemeinsames Charakteristikum zumindest angenähert rechteckiger Querschnitt mit einer die Bandstärke übersteigenden Bandweite ist. Der Querschnitt muss jedoch nicht notwendigerweise einem Rechteck entsprechen, sondern könnte auch oval, bikonkav oder bikonvex sein. Solche Fäden müssen häufig twistfrei verarbeitet werden, weil in das Endprodukt eingebrachte Twists sicht- und fühlbare Gewebefehler erzeugen bzw. zu Fadenbrüchen oder anderen Störungen führen oder, bei besonders kräftigen Fäden mit bandartigem Charakter, z.B. Karbonfäden, beim Durchlaufen von Abtast- oder Bremsvorrichtungen entlang des Fadenlaufwegs in Funktionsstörungen resultieren können.

Um den Faden Y twistfrei zu verarbeiten, werden stromauf des Fadenliefergeräts F Maßnahmen getroffen, um den Faden vom Fadenvorrat twistfrei in das Fadenliefergerät F einzuführen. Beispielsweise wird bei Axialabzug von einer Fadenspule die Fadenspule entsprechend der Fadengeschwindigkeit im Fadenliefergerät so gedreht, dass der Abzugspunkt des Fadens von der Fadenspule im Raum verharrt. Eine andere Möglichkeit besteht darin, den Faden von einer zylindrischen Fadenspule tangential abzurollen und die Fadenspule mit der Fadengeschwindigkeit im Fadenliefergerät in Abzugsrichtung zu drehen.

Funktionsbedingt, und wie oben erläutert, wird im Fadenliefergerät F bauartbedingt dieser Bauweise am Übergang 7 bei jeder vollen Umdrehung ein 360°-Twist geformt, der beim Überkopfabzug wieder beseitigt wird. Insofern dürfte das Fadenliefergerät F theoretisch keinen Einfluss auf die twistfreie Verarbeitung schon twistfrei zugeführten Fadens haben. In der Praxis zeigt sich jedoch, dass nicht jede Windung im Fadenwickel H einen 360°-Twist T enthält, sondern dass sich ein Twist am Übergang 7 staut oder sogar mehrere sich dort stauende Twists entstehen, so dass manche Windungen auf der Speichertrommel D keinen Twist enthalten bzw. bei schlagartigem Weiterfördem mehrerer aufgestauter Twists manche Fadenwindungen mehrere Twists enthalten. Dieses Ungleichgewicht führt dann dazu, dass beim Überkopfabzug entweder ein Gegentwist geformt und in die Textilmaschine eingebracht wird oder von den mehreren Twists in einer Windung nur einer aufgelöst wird und die verbleibenden in die Textilmaschine einlaufen.

Um diese Störung des Gleichgewichts zu vermeiden, ist erfindungsgemäß das Fadenliefergerät F mit einer Zusatzausstattung versehen. Direkt beim Übergang 7 vom Hohlraum 4 der Zentralwelle S in das Wickelelement W ist ein Bandführungsspalt G stationär positioniert, der (Fig. 2) nach Art einer Schlitzdüse geformt ist, deren Spaltweite geringfügig größer ist als die Bandstärke und deren Spaltbreite größer ist als die Bandbreite des Fadens Y mit bandartigem Charakter. Der Bandführungsspalt G ist an einem Trägereinsatz A angeordnet, beispielsweise einem Rohr 8. Der Trägereinsatz A ist berührungsfrei in den hohlen Abschnitt 4 der Zentralwelle S vom zulaufseitigen Ende her eingeführt und wird durch ein Haltelement 9 positioniert, das z.B.an der Gehäusewand 2 anbringbar ist. Das Halteelement 9 enthält eine zulaufseitige Fadenöse E1 und definiert hier einen Hohlraum 10, in dem beispielsweise ein Sensor unterbringbar ist.

Gemäß Fig. 2 ist der als Schlitzdüse ausgebildete Bandführungsspalt G mit einem sich in Fadenlaufrichtung bzw. parallel zur Achse der Zentralwelle S erstreckenden Führungsabschnitt 15 und einer beispielsweise gerundet aufgeweiteten Auslassmündung 16 geformt. Es ist das vordere Ende des als Rohr 8 ausgebildeten Trägereinsatzes A konisch zulaufend geformt oder zusammengequetscht (bei 14). Der Bandführungsspalt G wird so vom freien Ende des Rohrs 8 gebildet. Alternativ könnte der Trägereinsatz A auch ein Stab oder Doppelstab sein, der eine daran austauschbar angebrachte Schlitzdüse positioniert. Die Eindringtiefe des Bandführungsspalts E in die Zentralwelle S kann einstellbar sein. Ferner ist es denkbar, den Bandführungsspalt G über einen größeren Teil oder die gesamte Eindringtiefe auszudehnen.

Zusätzlich ist im Übergang 7 eine Twistvertiefung N, beispielsweise in Form eines V-Einschnitts, geformt, dessen Einschnittsgrund 13 in etwa den Umlenkwinkel zwischen der Achse der Zentralwelle S und dem Wickelelement W halbiert. Die Twistvertiefung N ist an der innenliegenden Kniekehle des Übergangs 7 vorgesehen. Der Bandführungsspalt G ist so positioniert, beispielsweise in der Achse der Zentralwelle S, dass der austretende Faden zuverlässig in die Twistvertiefung N einläuft und von dieser mitgenommen wird.

Der stationär positionierte Bandführungsspalt G wirkt wie ein Rückschlagventil, das nicht nur das Stauen eines Twists vor dem Übergang 7 verhindert, sondern dafür sorgt, dass sich Twists entgegen der Fadenlaufrichtung in den hohlen Abschnitt 4 der Zentralwelle S zurückformen. Vielmehr wird jeder Twist bei seiner Formung zuverlässig mit dem laufenden Faden mitgenommen und in die erste Windung auf der Speichertrommel D gebracht, so dass letztendlich jede Windung im Fadenwickel H einen 360°-Twist T enthält, der beim Überkopfabzug zuverlässig wieder aufgelöst wird. Die Twistvertiefung N wirkt formschlüssig assistierend, indem sie für die korrekte Formung und das sofortige Abtransportieren des im Entstehen begriffenen Twists sorgt und die mechanische Wirkung des Hindernisses des Übergangs 7 für den Transport des Twists mildert. Die Twist-Vertiefung N ist jedoch nicht unbedingt erforderlich.

In anderen Worten wird der Faden Y unmittelbar vor dem Übergang 7 gegen Verdrehen abgestützt und geführt, wird durch die Führung das Zurückformen von Twists entgegen der Laufrichtung unterdrückt, und wird so jeder im Entstehen begriffene Twist sofort durch das Wickelelement W weiter transportiert. Die Twistvertiefung N unterstützt die korrekte Formung jedes Twists und den ungehinderten Weitertransport des im Entstehen begriffenen Twists. Der in das Fadenliefergerät F twistfrei eingebrachte Faden verlässt das Fadenliefergerät zuverlässig twistfrei.

Zweckmäßig ist der Bandführungsspalt G aus gleitfreudigem und verschleißfestem Material gebildet oder zumindest mit solchem Material belegt. Im Übergang 7 kann eine sogenannte Zentralöse aus gleitfreudigem und verschleißfestem Material positioniert sein, die in Umfangsrichtung geschlossen ist oder sich zumindest über den Umfangsbereich der Twistvertiefung N erstreckt.

Der Trägereinsatz A mit dem Bandführungsspalt G kann bei Nichtbedarf entnommen werden. Ferner kann er ein Nachrüstteil sein, mit dem konventionelle Fadenliefergeräte nachträglich in twistfreie Fadenliefergeräte verwandelbar sind.

Die nur schematisch angedeutete Speichertrommel D kann ein Stabkäfig mit relativ zueinander bewegbaren Stäben sein, um eine Fadenseparation (axiale Zwischenabstände zwischen den Windungen im Fadenwickel H) herzustellen.

## Patentansprüche

1. Verfahren zur twistfreien Lieferung eines Fadens (Y) mit bandartigem Charakter in eine Textilmaschine, insbesondere in eine Webmaschine, bei dem der Faden aus einem Vorrat twistfrei abgenommen und in ein Fadenliefergerät (F) durch dessen drehbare Zentralwelle (S) und ein davon nach außen stehendes Wickelelement (W) auf eine stationäre Speichertrommel (D) aufgewickelt und von der Speichertrommel überkopf an die Textilmaschine geliefert wird, **dadurch gekennzeichnet, dass** der Faden (Y) in der Zentralwelle (S) gegen Verdrehen stationär abgestützt wird, und funktionsbedingte Twists (T) an einer Rückformung in die Zentralwelle gehindert werden, um in jeder Windung auf der Speichertrommel (D) einen 360°-Twist (T) zu formen.

2. Verfahren nach Anspruch 1, **dadurch gekennzeichnet, dass** der Faden beim Formen des Twists (T) und dem Transport auf die Speichertrommel zweifach formschlüssig beaufschlagt wird.

3. Fadenliefergerät (F) zur twistfreien Lieferung eines Faden (Y) mit bandartigem Charakter in eine Textilmaschine, insbesondere in eine Webmaschine, mit einer stationären Speichertrommel (D) für einen aus mehreren nebeneinanderliegenden Windungen bestehenden Fadenwickel (H) und mit einer drehantreibbaren, hohlen Zentralwelle (S) mit davon nach außen abstehendem Wickelelement (W), wobei der Fadenlaufweg axial durch die Zentralwelle (S) und das Wickelelement bis auf die Speichertrommel (D) verläuft und über ein Überkopf-Abzugsende der Speichertrommel (D) axial fortgesetzt ist, **dadurch gekennzeichnet, dass** entlang des Fadenlaufwegs in der Zentralwelle (S) im Bereich des Übergangs (7) von der Zentralwelle in das Wickelelement wenigstens ein relativ zur Zentralwelle (S) stationärer Bandführungsspalt (G) vorgesehen ist.

4. Fadenliefergerät nach Anspruch 3, **dadurch gekennzeichnet, dass** der Bandführungsspalt (G) als in die Zentralwelle (S) eindringende Schlitzdüse mit die Bandbreite, vorzugsweise nur geringfügig übersteigender Spaltbreite und die Bandstärke, vorzugsweise nur geringfügig, übersteigender Spaltweite ausgebildet ist.

5. Fadenliefergerät nach Anspruch 3, **dadurch gekennzeichnet, dass** der Bandführungsspalt (G) am freien Ende eines von der Zulaufseite in die Zentralwelle (S) eingreifenden Trägereinsatzes (A) angeordnet oder von diesem gebildet ist, der außen an einer Gehäusewand (2) des Fadenliefergeräts (F) stationär abgestützt ist.

6. Fadenliefergerät nach Anspruch 5, **dadurch gekennzeichnet, dass** der Trägereinsatz (A) ein Rohr (8) mit sich konisch verjüngendem oder flachgequetschtem Rohrende (14) ist.

7. Fadenliefergerät nach Anspruch 4 oder 5, **dadurch gekennzeichnet, dass** die Schlitzdüse am Trägereinsatz (A) gegen eine andere Schlitzdüse mit anderen Abmessungen auswechselbar angebracht ist.

8. Fadenliefergerät nach Anspruch 5, **dadurch gekennzeichnet, dass** der Trägereinsatz (A) austauschbar angebracht ist.

9. Fadenliefergerät nach Anspruch 4, **dadurch gekennzeichnet, dass** die axiale Eindringtiefe des Bandführungsspaltes (G) in die Zentralwelle (S) verstellbar ist.

10. Fadenliefergerät nach Anspruch 3, **dadurch gekennzeichnet, dass** der Bandführungsspalt (G) zumindest teilweise aus gleitfreudigem und verschleißfestem Material besteht.

11. Fadeliefergerät nach Anspruch 3, **dadurch gekennzeichnet, dass** der Bandführungsspalt (G) einen in Fadenlaufrichtung orientierten Führungsabschnitt (15) mit zumindest in etwa gleichbleibendem Querschnitt aufweist, und vorzugsweise, eine aufgeweitete Auslassmündung (16).

12. Fadenliefergerät nach Anspruch 3, **dadurch gekennzeichnet, dass** im Übergang (7) wenigstens eine auf den Faden (Y) formschlüssig einwirkende Twist-Vertiefung (N) vorgesehen ist.

13. Fadenliefergerät nach Anspruch 12, **dadurch gekennzeichnet, dass** die Twist-Vertiefung (N) in einer Kniekehle zwischen dem hohlen Innenkanal (4) der Zentralwelle (S) und einem Rohrkanal (6, 6') des Wickelelements (W) angeordnet ist.

14. Fadenliefergerät nach Anspruch 12, **dadurch gekennzeichnet, dass** im Übergang (7) eine Innenöse oder einen Innenteilöse vorgesehen ist, in der die Twistvertiefung (N) geformt ist.

15. Fadenliefergerät nach Anspruch 12, **dadurch gekennzeichnet, dass** die Twistvertiefung (N) ein annähernd V-förmiger Einschnitt ist, dessen Einschnittsgrund (13) den Knickwinkel zwischen der Zentralwelle (S) und dem Wickelelement (W) in etwa halbiert.

16. Fadenliefergerät nach Anspruch 5, **dadurch gekennzeichnet, dass** der Trägereinsatz (A) an einem an der Gehäusewand (2) des Fadenliefergeräts (F) anbringbaren Befestigungsteil (9), vorzugsweise einer Kappe, festgelegt ist.

## Claims

1. Method for feeding a thread (Y) of band-like character without twists into a textile machine, particularly into a weaving machine, according to which method the thread is released from a store without twists and is supplied twist-free into a thread feeding device (F) through a rotatable central shaft (S) and a winding element (W) protruding from the central shaft (S) outwardly on a stationary storage drum (D) by a wind-on process and is fed without twist from the storage drum (D) overhead of the withdrawal end of the storage drum to the textile machine, **characterised in that** the thread (Y) is supported stationarily against twisting in the central shaft (S), that device-function depending generated twists (T) are hindered to form back into the central shaft, in order to form one 360°-twist (T) in each winding on the storage drum (D).

2. Method as in claim 1, **characterised in that** during formation of the twist (T) and during transporting the twist (T) on to the storage drum the thread is handled twofold by a form-fit.

3. Thread feeding device (F) for feeding a thread (Y) of band-like character without twists into a textile machine, particularly into a weaving machine, comprising a stationary storage drum (D) for a winding package (H) consisting of several adjacent thread windings, and a rotatably driven hollow central shaft (S) with a winding element (W) protruding from the central shaft (S) outwardly, a thread running path extending axially through the central shaft (S) and the winding element (W) to the storage drum (D) and is continued axially over an overhead withdrawal end of the storage drum (D), **characterised in that** along the thread running path at least one band guiding gap (G) is provided stationarily in relation to the central shaft (S) in the region of the transition (7) from the central shaft (S) into the winding element (W).

4. Thread feeding device as in claim 3, **characterised in that** the band guiding gap (G) is formed as a slot nozzle penetrating into the central shaft (S), the slot nozzle having a slot width exceeding the band width, preferably only slightly, and having a gap width exceeding the band thickness, preferably only slightly.

5. Thread feeding device as in claim 3, **characterised in that** the band guiding gap (G) is arranged at a free end of a carrier insert (A) which carrier insert engages into the central shaft (S) from the upstream side, or that the band guiding gap (G) is formed by a carrier insert (A), respectively, and that the carrier insert (A) is supported stationarily externally at a housing wall (2) of the thread feeding device (F).

6. Thread feeding device as in claim 5, **characterised in that** the carrier insert (A) is defined by a tube (8) having a tube end (14) which either is tapered conically or is squeezed flat.

7. Thread feeding device as in claim 4 or 5, **characterised in that** the slot nozzle is replaceably provided at the carrier insert (A) for replacement by another slot nozzle having other dimensions.

8. Thread feeding device as in claim 5, **characterised in that** the carrier insert (A) is provided replaceably.

9. Thread feeding device as in claim 4, **characterised in that** the axial penetration depth of the band guiding gap (G) into the central shaft (S) is adjustable.

10. Thread feeding device as in claim 3, **characterised in that** the band guiding gap (G) at least partially consists of material which has good sliding properties and is wear resistant.

11. Thread feeding device as in claim 3, **characterised in that** the band guiding gap (G) has a guiding section (15) oriented in thread running direction with essentially constant cross-section, and, preferably, has a widened exit mouth (16).

12. Thread feeding device as in claim 3, **characterised in that** at least one twist recess (N) is provided at the transition (7), and that the twist recess (N) is acting by a form-fit on the thread (Y).

13. Thread feeding device as in claim 12, **characterised in that** the twist recess (N) is provided at the inner side of a knee formed between the hollow inner channel (4) of the central shaft (S) and a tube channel (6, 6') of the winding element (W).

14. Thread feeding device as in claim 12, **characterised in that** an inner eyelet or a partial inner eyelet is provided at the transition (7), and that the twist recess (N) is formed in the inner eyelet or in the inner partial eyelet, respectively.

15. Thread feeding device as in claim 12, **characterised in that** the twist recess (N) is an essentially V-shaped cut-out, the bottom (13) of which substantially bisects the deflection angle between the central shaft (S) and the winding element (W).

16. Thread feeding device as in claim 5, **characterised in that** the carrier insert (A) is fixed in a fastening part (9) fixed to a housing wall (2) of the thread feeding device (F), which fastening part (9), preferably, is a cap.

## Revendications

1. Procédé de livraison d'un fil (Y) sans torsion, ayant un caractère du genre d'un ruban, dans une machine textile, en particulier dans un métier à tisser, dans lequel le fil est prélevé sans torsion depuis un stockage et est enroulé sur un tambour de stockage (D) stationnaire, dans un appareil de livraison de fil (F), en passant à travers son arbre central (S) rotatif et par un élément d'enroulement (W), placé extérieurement à celui-ci, et est livré, du tambour de stockage, à la défilée, à la machine textile, **caractérisé en ce que** le fil (Y) est soutenu de façon stationnaire, pour l'empêcher de tourner, dans l'arbre central (S) et en empêchant que des torsions (T) d'origine fonctionnelle se produisent en un reformage dans l'arbre central, afin de former, dans chaque enroulement sur le tambour de stockage (D), une torsion (T) à 360°.

2. Procédé selon la revendication 1, **caractérisé en ce que** le fil est sollicité à deux reprises, par une liaison à ajustement de formes, lors du formage de la torsion (T) et du transport, sur le tambour de stockage.

3. Appareil de livraison de fil (F) pour la livraison sans torsion d'un fil (Y) ayant un caractère du genre d'un ruban, dans une machine textile, en particulier dans un métier à tisser, avec un tambour de stockage (D) stationnaire, pour un enroulement de fil (H), formé d'une pluralité d'enroulements situés les uns à côté des autres, et avec un arbre central (S) creux, susceptible d'être entraîné en rotation, avec un élément d'enroulement (W), faisant saillie de celui-ci en direction de l'extérieur, le chemin suivi par le fil s'étendant axialement à travers l'arbre central (S) et l'élément d'enroulement, jusqu'au tambour de stockage (D), et étant continué axialement sur une extrémité d'extraction à la défilée du tambour de stockage (D), **caractérisé en ce que**, le long du chemin de défilement du fil, dans l'arbre central (S), dans la zone de la transition (7) de l'arbre central à l'élément d'enroulement, est prévu au moins une fente de guidage de bande (G), stationnaire par rapport à l'arbre central (S).

4. Appareil de livraison d'un fil selon la revendication 3, **caractérisé en ce que** la fente de guidage de bande (G) est réalisée sous la forme de buse à fente, pénétrant dans l'arbre central (S), avec une largeur de fente dépassant, de préférence uniquement légèrement, la valeur de la largeur de la bande, et une longueur de fente dépassant, de préférence seulement légèrement, la valeur de l'épaisseur de la bande.

5. Appareil de livraison d'un fil selon la revendication 3, **caractérisé en ce que** la fente de guidage de bande (G) est disposée à l'extrémité libre d'un insert support (A), s'engageant dans l'arbre central (S) depuis le côté amenée, ou bien est formée par celui-ci, qui est soutenu de façon stationnaire, extérieurement, sur une paroi de boîtier (2) de l'appareil de livraison de fil (F).

6. Appareil de livraison d'un fil selon la revendication 5, **caractérisé en ce que** l'insert support (A) est un tube (8), à extrémité de tube (14) allant en s'effilant de façon conique, ou bien ayant été écrasée à plat.

7. Appareil de livraison d'un fil selon la revendication 4 ou 5, **caractérisé en ce que** la buse à fente, sur l'insert support (3), est montée d'une façon permettant un remplacement pour une autre buse à fente, présentant d'autres dimensions.

8. Appareil de livraison d'un fil selon la revendication 5, **caractérisé en ce que** l'insert support (A) est monté de façon à pouvoir être remplacé.

9. Appareil de livraison d'un fil selon la revendication 4, **caractérisé en ce que** la profondeur de pénétration axiale de la fente de guidage de bande (G), dans l'arbre central (S), est réglable.

10. Appareil de livraison d'un fil selon la revendication 3, **caractérisé en ce que** la fente de guidage de bande (G) est formée au moins partiellement d'un matériau favorisant le glissement et résistant à l'usure.

11. Appareil de livraison d'un fil selon la revendication 3, **caractérisé en ce que** la fente de guidage de bande (G) présente un tronçon de guidage (15), orienté dans la direction de défilement du fil et ayant une section transversale au moins à peu près constante et, de préférence, une embouchure d'échappement (16) élargie.

12. Appareil de livraison d'un fil selon la revendication 3, **caractérisé en ce qu'**à la transition (7) est prévu au moins un creusement de formation de torsion de torsion (N), agissant sur le fil (Y) par une liaison à ajustement de formes.

13. Appareil de livraison d'un fil selon la revendication 12, **caractérisé en ce que** le creusement de formation de torsion (N) est disposé dans une gorge d' inflexion, entre le canal intérieur (4) creux de l'arbre creux (S) et un canal tubulaire (6, 6') de l'élément d'enroulement (W).

14. Appareil de livraison d'un fil selon la revendication 12, **caractérisé en ce qu'**un oeillet intérieur ou un oeillet partiel intérieur, dans lequel le creusement de torsion (N) est formé, est prévu à la transition (7).

15. Appareil de livraison d'un fil selon la revendication 12, **caractérisé en ce que** le creusement de torsion (N) est une entaille à forme à peu près en V, dont le fond d'entaille (13) divise à peu près en deux l'angle d'inflexion entre l'arbre central (S) et l'élément d'enroulement (W).

16. Appareil de livraison d'un fil selon la revendication 5, **caractérisé en ce que** l'insert support (A) est fixé sur une partie de fixation (9), de préférence un capuchon, pouvant être monté sur la paroi de boîtier (2) de l'appareil de livraison de fil (F).
